# EUROPÄISCHE PATENTSCHRIFT

(11) **EP 3 639 900 B1**
(45) Veröffentlichungstag und Bekanntmachung des Hinweises auf die Patenterteilung: **25.09.2024**
(21) Anmeldenummer: 19203409.8
(22) Anmeldetag: 15.10.2019
(51) Int. Cl.: A63C 9/086, A63C 9/08, A63C 9/085, A63C 9/22

(54) **VORDERBACKEN UND ABNEHMBARE HALTEVORRICHTUNG FÜR EINE TOURENBINDUNG**
FRONT JAW AND REMOVABLE HOLDING PIECE FOR A TOURING BINDING
MÂCHOIRE AVANT ET PIÈCE DE MAINTIENT AMOVIBLE POUR UNE FIXATION DE RANDONNÉE À SKI

(30) Priorität: 15.10.2018 DE 102018125546
(43) Veröffentlichungstag der Anmeldung: 22.04.2020
(73) Patentinhaber: MARKER Deutschland GmbH, 82377 Penzberg (DE)
(72) Erfinder: Bartl, Robert, 82491 Grainau (DE); Brandl, Christian, 82467 Garmisch-Partenkirchen (DE)
(74) Vertreter: SSM Sandmair

(56) Entgegenhaltungen:
- EP-A1- 2 174 695
- EP-A1- 2 687 275
- EP-A1- 2 813 268
- EP-A1- 3 207 964
- EP-A2- 0 199 098
- EP-B1- 2 687 275
- KARL POSCH: "Erste Vorstellung der PINDUNG von BAMSkibergsteigen, Skibergsteigen in Österreich", SKIMO, 29 October 2015 (2015-10-29), XP055673406, Retrieved from the Internet <URL:http://www.skimo.at/skibergsteigen/185143/jeder-braucht-eine-bindung-aber-wie-waers-mit-einer-pindung/> [retrieved on 20200303]

## Beschreibung

Die Erfindung betrifft einen Vorderbackenaufsatz für eine Skibindung mit einer zweiten Haltevorrichtung für einen Skischuh und eine Skibindung die in einer ersten Anordnung, in der ein vorderes Ende eines Skischuhs in einer ersten Haltevorrichtung gehalten ist, für einen Aufstieg mit dem Ski und in einer zweiten Anordnung, in der das vordere Ende des Skischuhs in der zweiten Haltevorrichtung gehalten ist, für eine Alpinfahrt mit dem Ski genutzt werden kann. Die zweite Haltevorrichtung kann mit einer Basis oder einem Backenkörper der Skibindung verbunden werden.

Freetouring ist heute eine beliebte Sportart, bei der die Anstrengung des Aufsteigens mit dem Ski mit dem Genuss der anschließenden Abfahrt in unberührtem Gelände ideal kombiniert wird. Um den Aufstieg und die Abfahrt sicher durchführen zu können, werden immer mehr Bindungen angeboten, die den Spagat zwischen möglichst wenig Gewicht für den Aufstieg mit der notwenigen Sicherheit für die Abfahrt im Tiefschnee versuchen.

So ist aus der EP 2 826 528 B1 eine kombinierte Touren- und Alpinbindung bekannt, mit einer ersten Haltevorrichtung, in der ein vorderes Ende des Skischuhs für einen Aufstieg gehalten wird, und einer zweiten Haltevorrichtung, bei der das vordere Ende des Skischuhs für eine Abfahrt gehalten wird. Dabei sind die für den Aufstieg notwendigen, seitlichen Eingriffselemente der ersten Haltevorrichtung direkt an der zweiten Haltevorrichtung angeordnet. Durch Verschwenken der zweiten Haltevorrichtung kann die Konfiguration zwischen Aufstieg und Abfahrt variiert werden. Insbesondere in der Konfiguration für den Aufstieg erschwert das Gewicht der integrierten zweiten Haltevorrichtung unnötig den Aufstieg. Auch die EP 2813 268 betrifft einen Frontautomat mit einer entsprechenden ersten und zweiten Haltevorrichtung für ein vorderes Ende des Skischuhs. Eine der ersten und der zweiten Haltevorrichtung ist auf einer Basis verschiebbar gelagert, so dass sie entlang einer Längsachse des Skis aus einer ersten Position, in der sie ein vorderes Ende eines Skischuhs mit dem Ski verbindet, in eine zweite Position, in der sie beabstandet vom vorderen Ende des Skischuhs angeordnet ist, bewegt werden kann. Die andere der ersten und der zweiten Haltvorrichtung ist mit der Basis lösbar verbunden. Die EP 3 207 964 A1 zeigt einen weiteren Vorderbacken mit einer ersten und zweiten Haltevorrichtung, wobei die zweite Haltevorrichtung als Bügel gebildet ist.

Es besteht daher Bedarf an einer gattungsgemäßen Skibindung, die diese Nachteile nicht aufweist. Es ist eine Aufgabe der Anmeldung eine Skibindung zu Verfügung zu stellen, mit der Aufstieg und Alpinfahrt sicher durchgeführt werden können.

Diese Aufgabe wird gelöst durch den Vorderbackenaufsatz mit den Merkmalen des Anspruchs 1 und die Skibindung gemäß dem Anspruch 4. Vorteilhafte Weiterbildungen der Skibindung sind in den abhängigen Ansprüchen und in der Beschreibung wiedergegeben.

Ein Aspekt der Erfindung betrifft einen Vorderbackenaufsatz für eine Skibindung zum Halten eines vorderen Sohlenendes eines Skischuhs, wobei der Vorderbackenaufsatz umfasst: eine zweite Haltevorrichtung, mit der der Skischuh an dem vorderen Skischuhende für eine Abfahrt mit dem Ski verbindbar ist, wobei die zweite Haltevorrichtung eine erste Konfiguration für die Abfahrt aufweist, in welcher die zweite Haltevorrichtung mit dem vorderen Sohlenende des Skischuhs in Kontakt ist, und eine zweite Konfiguration für den Aufstieg aufweist, in welcher die zweite Haltevorrichtung mit dem vorderen Sohlenende des Skischuhs außer Kontakt ist, wobei die zweite Haltevorrichtung in der ersten Konfiguration für die Abfahrt mit einer Basis oder einem Backenkörper gekoppelt ist, wobei die zweite Haltevorrichtung von der der Basis oder der Backenkörper bevorzugt manuell abnehmbar ausgeführt ist, wobei die zweite Haltevorrichtung einen Haltevorrichtungskörper, einen ersten Skischuhhalter, der das vordere Sohlenende zumindest seitlich umgreift, umfasst, wobei der erste Skischuhhalter mit dem Haltevorrichtungskörper in einem ersten Schwenkgelenk verbunden ist, einen zweiten Skischuhhalter, der das vordere Sohlenende zumindest seitlich umgreift, wobei der zweite Skischuhhalter mit dem Haltevorrichtungskörper in einem zweiten Schwenkgelenk verbunden ist, wenigstens ein Federelement, das den ersten Skischuhhalter und den zweiten Skischuhhalter aufeinander zu spannt, und wenigstens eine Verbindungsvorrichtung, welche die zweite Haltevorrichtung lösbar mit der Basis oder dem Backenkörper verbindet, umfasst, wobei die Verbindungsvorrichtung an einem freien Ende eine Eingriffsstruktur aufweist, welche mit einer Gegeneingriffsstruktur, die von der Basis oder dem Backenkörper umfasst ist, zusammenwirkt, um die zweite Haltevorrichtung mit der Basis oder dem Backenkörper lösbar, bevorzug manuell lösbar, zu verbinden, wobei die Eingriffsstruktur und die Gegeneingriffsstruktur eine Schwenkachse bilden, um die die zweite Haltevorrichtung relativ zu Basis oder dem Backenkörper verschwenkbar ist.

Ein weiterer Aspekt der Erfindung betrifft eine Skibindung mit einem Vorderbacken zum Halten eines vorderen Sohlenendes eines Skischuhs, und mit einem Hinterbacken zum Halten eines hinteren Sohlenendes eines Skischuhs. Das vordere Sohlenende ist bei in der Skibindung gehaltenem Skischuh in Skilaufrichtung vor dem hinteren Sohlenende angeordnet und zeigt in Richtung der Skispitze.

Der Vorderbacken der Skibindung umfasst eine Basis, mit der der Vorderbacken mit einem Ski verbunden werden kann und einen Backenkörper, der mit der Basis verbunden ist, verbunden werden kann, oder mit der Basis zusammen gebildet, zum Beispiel mit der Basis in einem Stück urgeformt ist.

Der Vorderbacken umfasst eine erste Haltevorrichtung, mit der ein Skischuh am vorderen Skischuhende für einen Aufstieg mit dem Ski verbindbar ist. Diese erste Haltevorrichtung definiert eine Gelenkachse, um die der Skischuh mit seinem vorderen Skischuhende verschwenkbar ist. Der Vorderbacken umfasst ferner eine zweite Haltevorrichtung, mit der der Skischuh an dem vorderen Skischuhende für eine Abfahrt mit dem Ski verbindbar ist, wobei die zweite Haltevorrichtung eine erste Konfiguration für die Abfahrt aufweist, in welcher die zweite Haltevorrichtung mit dem vorderen Sohlenende des Skischuhs in Kontakt ist, und eine zweite Konfiguration für den Aufstieg aufweist, in welcher die zweite Haltevorrichtung mit dem vorderen Sohlenende des Skischuhs außer Kontakt ist. In der ersten Konfiguration für die Abfahrt ist die zweite Haltevorrichtung mit der Basis und/oder der ersten Haltevorrichtung gekoppelt, in der zweiten Konfiguration für den Aufstieg kann die zweite Haltevorrichtung von der ersten Haltevorrichtung vollständig, insbesondere in einem Teil, abgenommen werden. Das heißt, die zweite Haltevorrichtung ist so ausgeführt, dass sie bevorzugt in einem Stück von der Basis und/oder der ersten Haltevorrichtung für einen Aufstieg mit dem Ski abgenommen werden kann, bevorzug manuell angenommen werden kann. Wobei mit manuell hier das Abnehmen von Hand im Wesentlichen ohne den Einsatz eines Werkzeugs, aber zum Beispiel mit Hilfe eines Skistocks beschrieben wird.

Die erste Haltevorrichtung umfasst bevorzugt wenigstens ein erstes, bevorzugt ein erstes und ein zweites Eingriffselement, die aus einer ersten Position, in der sie einen ersten Abstand zueinander haben, aufeinander zu in eine zweite Position bewegt werden können, in der sie einen zweiten Abstand zueinander haben, der kleiner ist als der erste Abstand. Das wenigstens eine erste Eingriffselement oder das erste Eingriffselement greift in der zweiten Position in eine erste Aufnahme des vorderen Sohlenendes ein. Die erste Aufnahme kann bevorzugt in einer Seitenwand des vorderen Sohlenendes, welche im Wesentlichen parallel zu einer Längsachse des Skischuhs verläuft, gebildet sein. Das zweite Eingriffselement greift in der zweiten Position in eine zweite Aufnahme des vorderen Sohlenendes ein, wobei die zweite Aufnahme bezüglich einer Mittelachse des Skischuhs in Längsrichtung gegenüber der ersten Aufnahme gebildet ist. Das erste Eingriffselement, die erste Aufnahme, das zweite Eingriffselement und die zweite Aufnahme definieren so die Gelenkachse, um die der Skischuh verschwenkbar ist.

Der Vorderbacken kann weiterhin eine Spannvorrichtung umfassen, die das erste Eingriffselement und das zweite Eingriffselement in die zweite Position bewegen und in der zweiten Position halten und/oder sichern kann. Die Spannvorrichtung kann einen Spannhebel umfassen, mit dem die Spannvorrichtung oder ein Spannelement der Spannvorrichtung bevorzugt manuell oder mit Hilfe eines Skistocks gespannt und entspannt oder gelöst werden kann. Ist die Spannvorrichtung gespannt, befindet sich der Spannhebel entsprechend in einer zweiten Position, im entspannten oder gelösten Zustand in einer ersten Position.

Bei der ersten Haltevorrichtung kann es sich um eine Haltevorrichtung handeln, wie sie beispielsweise bei einem Vorderbacken einer Pinbindung verwendet wird, mit Pins als Eingriffselemente, die in die entsprechenden Aufnahmen der Skischuhsohle eingreifen.

Die zweite Haltevorrichtung weist einen Haltevorrichtungskörper mit einem ersten Skischuhhalter, der das vordere Sohlenende zumindest seitlich umgreift, und einen zweiten Skischuhhalter, der das vordere Ende der Skischuhsohle zumindest seitlich umgreift, auf. Dabei können der erste Skischuhhalter und der zweite Skischuhhalter Auflageflächen bilden, die in der ersten Konfiguration für die Abfahrt mit dem Ski auf einer freien Oberfläche des vorderen Sohlenendes der Skischuhsohle aufliegen und den Skischuh auf den Ski niederhalten. Der erste Skischuhhalter ist mit dem Haltevorrichtungskörper in einem ersten Skischuhhalterschwenkgelenk und der zweite Skischuhhalter mit dem Haltevorrichtungskörper in einem zweiten Skischuhhalterschwenkgelenk verbunden, wobei eine Schwenkachse des ersten Skischuhhalterschwenkgelenks und eine Schwenkachse des zweiten Skischuhhalterschwenkgelenks im Wesentlichen senkrecht zur Gelenkachse der ersten Haltevorrichtung und senkrecht zu einer Skioberfläche stehen. Als Schwenkachse des ersten Skischuhhalterschwenkgelenks und Schwenkachse des zweiten Skischuhhalterschwenkgelenks kann ein Draht dienen, der im Wesentlichen U-förmig gebogen ist. Der Draht kann durch Öffnungen in der Oberseite des Haltevorrichtungskörpers gesteckt werden, wobei die beiden offenen Enden des Drahts in oder durch eine mit dieser Öffnung korrespondierenden Öffnung des ersten Schuhalters und des zweiten Schuhhalters greifen bzw. eingreifen, um die Skischuhhalterschwenkgelenke auszubilden.

Generell soll gelten, dass die ein Gelenk bildenden Teile Gleitflächen aufweisen können, die durch nachträgliche Bearbeitung oder werkzeugfallend gebildet sind. Dabei kann nur eines der das Gelenk bildenden Teile die Gleitfläche aufweisen oder beide das Gelenk bildenden Teile. Die Gleitflächen können auch durch separate Teile gebildet sein, wie ringförmige Körper, die bei der Herstellung oder danach mit einem Gelenkteil verbunden werden. Schließlich soll auch nicht ausgeschlossen sein, dass ein Gelenk ein Lager, wie ein Kugel-, Nadel- oder Tonnenlager etc. umfasst, dass dann entsprechend nach außen abgeschirmt ist, um die Gefahr der Verschmutzung durch den Schnee zu verringern.

Ein Federelement spannt den ersten Skischuhhalter und den zweiten Skischuhhalter aufeinander zu und kann dabei den ersten und den zweiten Sohlenhalter gegen die Seiten des vorderen Sohlenendes drücken, wenn die Skibindung für die Abfahrt genutzt wird.

Schließlich umfasst die zweite Haltevorrichtung die Verbindungsvorrichtung, welche die zweite Haltevorrichtung lösbar, bevorzugt manuell lösbar, mit der Basis, mit dem Backenkörper und/oder mit der ersten Haltevorrichtung verbindet.

Die Verbindungsvorrichtung kann einen ersten Verbindungsarm umfassen, der starr mit dem Haltevorrichtungskörper verbunden oder von dem Haltevorrichtungskörper gebildet ist, und einen zweiten Verbindungsarm, der starr mit dem Haltevorrichtungskörper verbunden oder von dem Haltevorrichtungskörper gebildet ist.

Der erste Verbindungsarm und der zweite Verbindungsarm können parallel oder im Wesentlichen parallel nebeneinander und beanstandet voneinander angeordnet sein. Dabei können der erste und der zweite Verbindungsarm von der Haltevorrichtung in Skilaufrichtung abstehen.

Der erste Verbindungsarm und der zweite Verbindungsarm können jeweils ein freies Ende aufweisen. An den freien Enden können die Verbindungsarme eine Eingriffsstruktur haben, mit dem die Verbindungsarme mit einer Gegeneingriffsstruktur, welche an dem Backenkörper oder der Basis gebildet ist oder von dem Backenkörper oder der Basis umfasst wird, zusammenwirken können, um ein Schwenkgelenk zu bilden, in dem die zweite Haltevorrichtung an der Basis oder an dem Backenkörper beweglich gelagert ist. Dabei kann die Eingriffsstruktur mit der Gegeneingriffsstruktur bevorzugt manuell verbunden und die Eingriffsstruktur vom Eingriff mit der Gegeneingriffsstruktur bevorzug manuelle getrennt werden, so dass, wie oben bereits beschrieben, die zweite Haltevorrichtung manuell oder von Hand abnehmbar von dem Vorderbacken ausgeführt ist. Die Eingriffsstruktur kann so ausgebildet sein, dass sie mit der Gegeneingriffsstruktur formschlüssig und/oder kraftschlüssig verbunden werden kann. Die Gegeneingriffsstruktur kann beispielsweise ein Rundstab sein, auf den die Eingriffsstruktur bevorzugt manuell aufgeklickt werden kann. Bevorzugt bilden die Eingriffsstruktur und die Gegeneingriffsstruktur eine Verbindungsarmschwenkgelenk, respektive zwei Verbindungsarmschwenkgelenke, in dem die zweite Haltevorrichtung relativ zur Basis verschwenkt werden kann. Der Rundstab, oder ein Stab mit einem vieleckigen, ovalen oder anders geformten Umfang, kann dabei fest mit der Basis verbunden oder drehbar in der Basis gelagert sein.

Die zweite Haltevorrichtung hat wenigstens eine Aufnahmeöffnung, in die ein Sicherungselement zum Festlegen der zweiten Haltevorrichtung in der ersten Konfiguration für die Abfahrt mit dem Ski eingreifen kann. Die Halteöffnung ist bevorzugt in einer Seite der zweiten Haltevorrichtung gebildet, die sich im Wesentlichen parallel zur Skilängsachse erstreckt. Die Aufnahmeöffnung kann in Skilaufrichtung vor dem Anschlag für das vordere Sohlenende des Haltevorrichtungskörpers und/oder vor dem ersten und dem zweiten Skischuhhalter angeordnet sein.

Bei dem Sicherungselement handelt es sich insbesondere um wenigstens ein oder das Eingriffselement der ersten Haltevorrichtung, das mittels des Spannhebels gespannt werden kann, dabei in die Aufnahmeöffnung eingreift und die zweite Haltevorrichtung in der ersten Konfiguration für die Abfahrt mit dem Ski sichert. Handelt es sich bei der ersten Haltevorrichtung um eine Pinbindung, kann das zweite Halteelement genau zwei Aufnahmeöffnungen aufweisen, in die die Pins eingreifen können. Dabei sind die Aufnahmeöffnungen an der zweiten Haltevorrichtung so angeordnet, dass sie in der ersten Konfiguration zueinander in der gleichen Relativposition liegen, wie die Aufnahmen für die Pins einer Skischuhsohle, die hergerichtet ist, in einer Pinbindung gehalten zu werden.

Die zweite Haltevorrichtung kann ferner eine Sicherungseinrichtung umfassen, die in wenigstens einem Sicherungseinrichtungsschwenkgelenk schwenkbar mit dem Haltevorrichtungskörper verbunden ist und die zweite Haltevorrichtung in der zweiten Konfiguration festlegt. Das wenigstens eine Sicherungseinrichtungsschwenkgelenk definiert eine Gelenkachse, die im Wesentlichen parallel zu dem oben beschriebenen Verbindungsarmschwenkgelenk verläuft. Zur Bildung des Sicherungseinrichtungsschwenkgelenks kann der Verbindungsarm eine Öffnung aufweisen, in die eine mit der Sicherungseinrichtung verbundenes oder von der Sicherungseinrichtung gebildetes Achselement eingreift, oder eine Öffnung kann in der Sicherungseinrichtung gebildet sein, in die ein mit dem Verbindungsarm verbundenes oder von dem Verbindungsarm gebildetes Achselement eingreift. Bevorzugt ist das Sicherungselement, wenn mit dem Haltevorrichtungskörper verbunden, in einem Raum zwischen dem ersten Verbindungsarm und dem zweiten Verbindungsarm angeordnet. Das heißt, die beiden Verbindungsarme im Wesentlichen parallel zueinander und sind voneinander beabstandet, wobei jeder der Verbindungsarme eine Verbindungsarmaußenseite und eine Verbindungsarminnenseite umfasst, und die beiden Verbindungsarminnenseiten einander zugewandt sind. Der Raum ist somit ein Raum, der durch eine Breite der Verbindungsarminnenseiten senkrecht zu deren Längsachse und deren Abstand zueinander und eine Länge der Verbindungsarme definiert ist. Das Sicherungselement kann in einer verschwenkten Position mit einem in Skilaufrichtung vorderen oder hinterem Ende aus dem Raum herausragen.

Die Sicherungseinrichtung kann wenigstens einen Sicherungsarm umfassen, bevorzugt umfasst die Sicherungseinrichtung einen ersten Sicherungsarm, einen zweiten Sicherungsarm und eine Sicherungsplatte, die den ersten Sicherungsarm und den zweiten Sicherungsarm an einem Ende miteinander verbindet. Das Sicherungselement kann im Wesentlichen U-förmig gebildet sein, mit der Sicherungsplatte als Basis. Die Sicherungsarme ragen von der Basis im Wesentlichen senkrecht ab und verjüngen sich von der Basis bis zum jeweiligen freien Ende stetig oder kontinuierlich und/oder stufen- oder abschnittsweise. Die Sicherungseinrichtung ist bevorzugt einstückig urgeformt, zum Beispiel aus einem Metallblech gebogen oder in einem Gussverfahren erstellt.

Die freien Enden der Sicherungsarme können hakenförmig ausgebildet sein und zur Sicherung der zweiten Haltevorrichtung mit den hakenförmigen Enden, die jeweils einen Eingriff bilden, die Verbindungsarmschwenkachse untergreifen, um so zu verhindern, dass sich die zum Beispiel klauenförmigen Eingriffsstruktur der freien Enden der Verbindungsarme von selbst aus der Verbindung mit den Gegeneingriffselementen lösen können, wenn der Ski bei der Abfahrt zum Beispiel harten Schlägen ausgesetzt ist.

Der wenigstens eine Sicherungsarm oder der erste Sicherungsarm und/oder der zweite Sicherungsarm können ferner eine Anformung aufweisen, die im Wesentlichen in einem rechten Winkel von dem entsprechenden Sicherungsarm vorsteht. Die Anformung steht von der Seite des Sicherungsarms vor, der, wenn die Sicherungseinrichtung mit dem oder den Verbindungsarmen der zweiten Haltevorrichtung verbunden ist, dem Verbindungsarm zugewandt ist. Dabei kann die Anformung sich über den Verbindungsarm hinaus erstrecken, so dass die Verformung bei mittels des Sicherungselements gesicherter zweiter Haltevorrichtung auf dem Verbindungsarm aufliegt.

Der Vorderbacken kann ferner einen Verriegelungsmechanismus umfassen, der die Spannvorrichtung verriegelt, wenn die zweite Haltevorrichtung in der ersten Konfiguration für die Abfahrt mit dem Ski ist. Der Verriegelungskörper umfasst zumindest einen Verriegelungskörper, der eine Anlagefläche für das vordere Ende der Skischuhsohle bildet, und ein Federelement, das den Verriegelungskörper in eine Freigabeposition vorspannt.

Beim Einstieg mit dem Skischuh in die Bindung in der ersten Konfiguration kommt das vordere Sohlenende mit der Anlagefläche des Verriegelungskörpers in Kontakt und bewegt im weiteren Verlauf des Einstiegs den Verriegelungskörper gegen eine Kraft des Federelements in den Haltevorrichtungskörper der zweiten Haltevorrichtung hinein in eine Verriegelungsposition. Der Verriegelungskörper wird in der Verriegelungsposition gehalten, solang der Skischuh in der für die Abfahrt mit dem Ski eingestellten ersten Konfiguration gehalten ist. Wird der Skischuh aus der Bindung entfernt oder wird die Bindung aus der ersten Konfiguration in die zweite Konfiguration verstellt, wird der Verriegelungskörper durch die Kraft des Federelements automatisch zurück in die Freigabeposition bewegt, wobei sich das Federelement mit einem ersten axialen Ende an dem Haltevorrichtungskörper und mit einem zweiten axialen Ende an dem Verriegelungskörper abstützen kann. Bei dem Federelement kann es sich um eine Druckfeder, eine Zugfeder, eine Blattfeder, einen elastisch verformbaren Vollkörper, einen Gas- oder Flüssigkeitskolben oder ein anderes Federelement handeln.

Der Verriegelungskörper kann eine senkrecht zur Skilängsrichtung vorstehenden Nase umfassen, die auf die Spannvorrichtung der ersten Haltevorrichtung einwirkt, um die Spannvorrichtung in der zweiten Position zu sichern, indem verhindert wird, dass die Spannvorrichtung gelöst werden kann, solange die Skibindung in der ersten Konfiguration ist und eine Skischuh in der Skibindung gehalten ist. Um die Spannvorrichtung in der gespannten Position zu sichern, kann die Nase zum Beispiel in die Spannvorrichtung eingreifen, an der Spanneinrichtung an einer Oberseite oder einer Unterseite anliegen, die Spanneinrichtung zumindest teilweise umgreifen, usw.

Der Vorderbacken kann ferner eine Aufstandsplatte für einen vorderen Teil des Skischuhs umfassen, auf der ein vorderer Bereich der Skischuhsohle aufsteht, wenn der Skischuh in der Bindung ist. Die Aufstandsplatte kann eine Oberfläche aufweisen, die hergerichtet ist, damit die Skischuhsohle zum Beispiel bei einer Seitenauslösung der Skibindung, respektive des Vorderbackens, ohne große Reibung aus dem Vorderbacken entlassen werden kann. Die Aufstandsplatte kann quer zur Skilaufrichtung beweglich sein, um vor und bei einer Seitenauslösung dem Skischuh eine Bewegungsfreiheit quer zur Skilaufrichtung zu geben. Derartige Aufstandsplatten sind im Stand der Technik bekannt, weshalb sich eine detaillierte Beschreibung erübrigt.

Die Aufstandsplatte kann mit einem Werkzeug über eine Verstellmechanik in eine erste Position und eine zweite Position verstellt werden. In der ersten Position ist die Aufstandsplatte relativ zu dem Vorderbacken so angeordnet, dass die Bindung mit einem Skischuh mit einer normierten klassischen Alpinsohle genutzt werden kann. In der zweiten Position der Aufstandsplatte kann die Bindung für den Aufstieg und die Abfahrt mit einem Skischuh mit einer normierten Tourensohle verwendet werden.

In einer Ausführung umfasst die Skibindung einen Vorderbacken zum Halten eines vorderen Sohlenendes eines Skischuhs und einem Hinterbacken zum Halten eines hinteren Sohlenendes eines Skischuhs, wobei der Vorderbacken eine Basis, mit der der Vorderbacken mit einem Ski verbunden werden kann, einen Backenkörper, der mit der Basis verbunden oder verbindbar ist, oder die Basis mitbildet, eine erste Haltevorrichtung, mit der ein Skischuh am vorderen Skischuhende für einen Aufstieg mit dem Ski verbindbar ist, wobei die erste Haltevorrichtung eine Gelenkachse definiert, um die der Skischuh mit seinem vorderen Skischuhende verschwenkbar ist, und eine zweite Haltevorrichtung, mit der der Skischuh an dem vorderen Skischuhende für eine Abfahrt mit dem Ski verbindbar ist, wobei die zweite Haltevorrichtung eine erste Konfiguration für die Abfahrt aufweist, in welcher die zweite Haltevorrichtung mit dem vorderen Sohlenende des Skischuhs in Kontakt ist, und eine zweite Konfiguration für den Aufstieg aufweist, in welcher die zweite Haltevorrichtung mit dem vorderen Sohlenende des Skischuhs außer Kontakt ist, umfasst, wobei die zweite Haltevorrichtung in der ersten Konfiguration für die Abfahrt mit der Basis und/oder der ersten Haltevorrichtung gekoppelt ist, und wobei die zweite Haltevorrichtung (4) in der zweiten Konfiguration für den Aufstieg von der der Basis und/oder der ersten Haltevorrichtung vollständig abnehmbar ausgeführt ist.

Dabei ist die zweite Haltevorrichtung in der zweiten Konfiguration für den Aufstieg von der Basis und/oder von der ersten Haltevorrichtung bevorzugt von Hand oder manuell abnehmbar ausgeführt.

Die erste Haltevorrichtung umfasst beispielsweise wenigstens ein erstes, bevorzugt ein erstes und ein zweites Eingriffselement, die aus einer ersten Position, in der sie einen ersten Abstand zueinander haben, aufeinander zu in eine zweite Position bewegbar sind, in der sie einen zweiten Abstand zueinander haben, der kleiner ist als der erste Abstand.
in einer Ausführung greift das wenigstens eine erste oder erste Eingriffselement in der zweiten Position in eine erste Aufnahme des vorderen Sohlenendes und das zweite Eingriffselement in der zweiten Position in eine zweite Aufnahme des vorderen Sohlenendes ein, wobei das erste Eingriffselement, die erste Aufnahme, das zweite Eingriffselement und die zweite Aufnahme die Gelenkachse definieren.

In einer Ausführung sind über eine Spannvorrichtung (5) das erste Eingriffselement und das zweite Eingriffselement in die zweite Position bewegbar und werden in der zweiten Position gehalten.

In einer Ausführung umfasst die Spannvorrichtung einen Spannhebel, mit dem die Spannvorrichtung oder ein Spannelement der Spannvorrichtung spannbar und entspannbar ist.

In einer Ausführung umfasst die zweite Haltevorrichtung einen Haltevorrichtungskörper mit einen ersten Skischuhhalter, der das vordere Sohlenende zumindest seitlich umgreift, wobei der erste Skischuhhalter mit dem Haltevorrichtungskörper in einem ersten Schwenkgelenk verbunden ist, einen zweiten Skischuhhalter, der das vordere Sohlenende zumindest seitlich umgreift, wobei der zweite Skischuhhalter mit dem Haltevorrichtungskörper in einem zweiten Schwenkgelenk verbunden ist, wenigstens ein Federelement, das den ersten Skischuhhalter und den zweiten Skischuhhalter aufeinander zu spannt, und wenigstens eine Verbindungsvorrichtung, welche die zweite Haltevorrichtung lösbar mit der der Basis und/oder der ersten Haltevorrichtung verbindet.

In einer Ausführung umfasst die Verbindungsvorrichtung einen ersten Verbindungsarm, der starr mit dem Haltevorrichtungskörper verbunden oder von dem Haltevorrichtungskörper gebildet ist, und einen zweiten Verbindungsarm, der starr mit dem Haltevorrichtungskörper verbunden oder von dem Haltevorrichtungskörper gebildet ist, und der erste Verbindungarm und der zweite Verbindungsarm sind parallel zueinander und beabstandet voneinander angeordnet.

In einer Ausführung stehen der erste Verbindungsarm und der zweite Verbindungsarm von dem Haltevorrichtungskörper in Skilaufrichtung ab.

In einer Ausführung haben der erste Verbindungsarm und der zweite Verbindungsarm an einem freien Ende eine Eingriffsstruktur, mit der der erste Verbindungsarm und der zweite Verbindungarm mit einer Gegeneingriffsstruktur, die von der Basis oder dem Backenkörper umfasst ist, zusammenwirken, um die zweite Haltevorrichtung lösbar mit der ersten Haltevorrichtung zu verbinden.

In einer Ausführung bilden die Eingriffsstruktur und die Gegeneingriffsstruktur ein Schwenkgelenk, in dem die zweite Haltevorrichtung an der Basis oder an dem Backenkörper beweglich lagerbar ist.

In einer Ausführung ist die Eingriffsstruktur mit der Gegeneingriffsstruktur von Hand oder manuell verbindbar und von der Gegeneingriffsstruktur von Hand oder manuell trennbar.

In einer Ausführung hat die zweite Haltevorrichtung wenigstens eine Aufnahmeöffnung, in die ein Sicherungselement zum Festlegen der zweiten Haltevorrichtung in der ersten Konfiguration für die Abfahrt eingreifen kann.

In einer Ausführung ist die Aufnahmeöffnung in einer Seite der zweiten Haltevorrichtung, die sich im Wesentlichen parallel zu der Skilängsachse erstreckt, gebildet.

In einer Ausführung ist die Aufnahmeöffnung in Skilaufrichtung vor einem Anschlag des Haltevorrichtungskörpers für das vordere Sohlenende angeordnet.

In einer Ausführung ist das Sicherungselement ein Eingriffselement der ersten Haltevorrichtung.

In einer Ausführung umfasst die zweite Haltevorrichtung ferner eine Sicherungseinrichtung, die in wenigstens einem Schwenkgelenk schwenkbar mit dem Haltevorrichtungskörper verbunden ist.

In einer Ausführung wird eine Gelenkachse, welche durch das wenigstens eine Schwenkgelenk definiert, die im Wesentlichen parallel versetzt zu einer Gelenkachse, welche durch das Schwenkgelenk definiert wird, verläuft.

In einer Ausführung hat die Sicherungseinrichtung (6) wenigstens einen Sicherungsarm.

In einer Ausführung weist die Sicherungseinrichtung einen ersten Sicherungsarm, einen zweiten Sicherungsarm und eine Sicherungsplatte, die den ersten Sicherungsarm und den zweiten Sicherungsarm an einem Ende miteinander verbindet, auf.

In einer Ausführung bilden der wenigstens eine Sicherungsarm oder der erste Sicherungsarm und der zweite Sicherungsarm an einem freien Ende einen Eingriff, die bevorzugt mit der Gegeneingriffsstruktur der Basis oder des Backenkörpers verbindbar sind.

In einer Ausführung ist die Sicherungseinrichtung in einem ersten Schwenkgelenk und in einem zweiten Schwenkgelenk mit der zweiten Haltevorrichtung verbunden.

In einer Ausführung haben das erste Schwenkgelenk und das zweite Schwenkgelenk eine gemeinsame Schwenkachse.

In einer Ausführung verbindet das erste Schwenkgelenk (S4) den ersten Verbindungsarm (45) mit dem ersten Sicherungsarm (61) und das zweite Schenkgelenk (S5) den zweiten Verbindungsarm (46) mit dem zweiten Sicherungsarm (62).

In einer Ausführung hat/haben der wenigstens eine Sicherungsarm oder der erste Sicherungsarm und/oder der zweite Sicherungsarm an einer dem Ski zugewandten Unterseite eine nach außen vorstehende Anformung.

In einer Ausführung ist die Sicherungseinrichtung zwischen dem ersten Verbindungsarm und dem zweiten Verbindungsarm angeordnet.

In einer Ausführung der Skibindung ist der Spannhebel der ersten Haltevorrichtung bei der Skibindung mit der ersten Haltevorrichtung und der zweiten Haltevorrichtung in einem Bereich angeordnet, der zwischen dem ersten Verbindungsarm und dem zweiten Verbindungsarm angeordnet ist.

In einer Ausführung umfasst der Vorderbacken eine Aufstandsplatte für einen vorderen Teil des Skischuhs.

In einer Ausführung umfasst der Vorderbacken ferner eine Verriegelungselement, das die Spannvorrichtung in der zweiten Position verriegelt, wenn ein Skischuh in der zweiten Haltevorrichtung gehalten ist.

In einer Ausführung umfasst das Verriegelungselement eine Anlagefläche, die bei Einstieg mit einem Skischuh in die Skibindung von einer Skischuhsohlenvorderseite kontaktiert wird und wobei das Verriegelungselement beim weiteren Einstieg in Skilaufrichtung aus einer Freigabeposition in eine Verriegelungsposition bewegbar ist.

In einer Ausführung ist ein Federelement das Verriegelungselement in die Freigabeposition vorspannt und das Verriegelungselement ist gegen die Kraft des Federelements in die Verriegelungsposition bewegbar.

In einer Ausführung umfasst das Verriegelungselement einen Verriegelungskörper, eine vom Verriegelungskörper vorstehenden Nase, die Anlage und eine Fläche, die als Widerlager für ein Federelement dient.

In einer Ausführung verhindert die Nase in der Verriegelungsposition des Verriegelungselements, dass die Spannvorrichtung von der zweiten Position in die erste Position bewegbar ist.

In einer Ausführung ist das Verriegelungselement zwischen dem ersten Schuhhalter und dem zweiten Skischuhhalter angeordnet und bevorzugt im Haltevorrichtungskörper linear geführt.

In einer Ausführung ist ein zweites Widerlager des Federelements im Haltevorrichtungskörper gebildet.

Im Folgenden wird die Erfindung anhand von Figuren von Ausführungsbeispielen näher erläutert. Erfindungswesentliche Merkmale, die nur den Figuren entnommen werden können, gehören zum Umfang der Offenbarung und können einzeln oder in Kombination herangezogen werden, den Gegenstand der Anmeldung vorteilhaft weiterzubilden. Die Figuren zeigen:
- Figur 1:: Perspektivische Sicht von oben auf einen Vorderbacken, der eine erste Haltevorrichtung umfasst.
- Figur 2:: Perspektivische Sicht von der Seite auf eine zweite Haltevorrichtung.
- Figur 3:: Vorderbacken mit der ersten Haltevorrichtung und der zweiten Haltevorrichtung kombiniert in einer Konfiguration für einen Aufstieg.
- Figur 4:: Vorderbacken mit der ersten Haltevorrichtung und der zweiten Haltevorrichtung in einer Konfiguration für eine Abfahrt.
- Figur 5:: Schnittansicht in Längsrichtung des Vorderbacken der Figur 3.
- Figur 6:: Schnittansicht in Längsrichtung des Vorderbacken der Figur 4.
- Figur 7:: Detailansicht im Verbindungsbereich der beiden Haltevorrichtungen.
- Figur 8:: Alternativer Vorderbacken mit erster und zweiter Haltevorrichtung und zusätzlichem Verriegelungselement.
- Figur 9:: Schnittansicht des alternativen Vorderbackens der Figur 8.
- Figur 10:: Schnittansicht des alternativen Vorderbackens der Figur 8 mit Verriegelungselement in einer Verriegelungsposition;
- Figur 11:: Alternativer Vorderbacken mit erster und zweiter Haltevorrichtung und alternativer Sicherungseinrichtung mit Splinten in der freigegebenen Position;
- Figur 12:: Alternativer Vorderbacken der Figur 11 mit der Sicherungseinrichtung in der verriegelten Position;

Die Figur 1 zeigt einen Vorderbacken 1' einer Skibindung mit einer Basis 2 zum Verbinden des Vorderbackens 1' mit einem Skischuh, einer ersten Haltevorrichtung 3 zum Halten eines Skischuhs in dem Vorderbacken 1', und einer Aufstandsplatte 7, auf der der in dem Vorderbacken 1' gehaltene Skischuh mit einer Unterseite einer vorderen Skischuhsohle aufstehen kann. Die erste Haltevorrichtung 3 umfasst eine Spannvorrichtung 5, mit der eine erstes Eingriffselement 31 und ein zweites Eingriffselement 32 aus einer ersten Position, in der der Skischuh zum Ausstieg aus dem Vorderbacken 1' freigeben ist, in eine zweite Position bewegt werden können, in der sie den Skischuh fest in dem Vorderbacken 1' halten.

Die erste Haltevorrichtung 3 kann, wie im Ausführungsbeispiel gezeigt, Teil des Vorderbackens einer Pinbindung sein, wobei die Eingriffselemente 31, 32 die Pins sind, die, in bekannter Weise, über Hebelarme 33, 34 mit der Spannvorrichtung 5, die einen Spannhebel 51 und ein Spannelement 52 umfasst, verbunden sind. Mittels der Spannvorrichtung 5 können das erste Eingriffselement 31 und das zweite Eingriffselement 32 zum Halten des Skischuhs aufeinander zu in die zweite Position bewegt und in der zweiten Position festgelegt werden, und die beiden Eingriffselemente 31, 32 können mittels der Spannvorrichtung 5 von einander weg in die erste Position bewegt und in der ersten Position festgelegt werden. Festgelegt soll hier die Bedeutung haben, dass die Eingriffselemente 31, 32 aus der ersten, respektive zweiten Position nicht heraus bewegt können, ohne den Einsatz einer zusätzlichen Kraft, die größer ist als zum Beispiel eine Schwergewichtskraft der zu bewegenden Teile. In der Konfiguration für den Aufstieg wird die Spannvorrichtung 5 in bekannter Weise durch Betätigung des Spannhebels 51, also durch Bewegung des Spannhebels 51 zum Beispiel in Richtung weg von einer Skioberfläche, verriegelt.

Bei der Aufstandsplatte 7 handelt es sich um eine bekannte Aufstandsplatte, die mit einem Werkzeug in eine Skilängsrichtung L verstellt werden kann, um den Vorderbacken so einzustellen, dass er unabhängig von der Skischuhsole, das heißt mit einer genormten Alpinskischuhsohle oder mit einer genormten Tourenskisohle oder mit einer Skischuhsohle, die die Normen für die Alpinskisohle und die Tourenskisohle erfüllt, respektive dem Skischuh mit der entsprechenden Skischuhsohle benutzt werden kann. Die Aufstandsplatte 7 kann in eine Querrichtung Q zur Skilängsrichtung L beweglich sein, um bei einer Seitenauslösung des Vorderbackens bei einer Abfahrt mit dem Ski, die Auslösebewegung nicht zu behindern. Alternativ oder zusätzlich kann die Aufstandsplatte 7 eine Oberfläche aufweisen, die ein Gleiten einer Skischuhsohle bei der Seitenauslösung durch eine Herabsetzung eines Reibungswiderstands zwischen Unterseite der Skischuhsohle und Oberseite der Aufstandsplatte 7 unterstützt.

Im in Skilaufrichtung vorderen Bereich des Vorderbackens 1' ist eine Gelenkachse A2 zu erkennen, die zusammen mit einer Gelenkachse A3, die auf der anderen Seite des Vorderbackens 1' angeordnet und in der Figur 1 nicht zu sehen ist, eine Schwenkachse S23 ausbildet, deren Bedeutung anhand der Figur 2 klar wird. Vor der Schwenkachse S23 sind Haltelemente 91, 92 zu sehen, welche eine zweite Haltevorrichtung 4 (Figur 2) in einer von der ersten Haltevorrichtung 3 abgeschwenkten Position verriegeln können, wie in der Figur 3 gezeigt wird.

Die Figur 2 zeigt eine zweite Haltevorrichtung 4 für das vordere Ende des Skischuhs in einem Vorderbacken 1, der aus dem Vorderbacken 1' und der zweiten Haltevorrichtung 4 gebildet ist. Die zweite Haltevorrichtung 4 ist ein von der ersten Haltevorrichtung 3 separates Teil, das unabhängig von dem Vorderbacken 1' ist, und zum Beispiel vom Tourengeher in einem Rucksack mitgeführt werden kann, um später, für die Abfahrt mit dem Vorderbacken 1' verbunden zu werden und so den Vorderbacken 1 zu bilden.

Die zweite Haltevorrichtung 4 umfasst einen Haltevorrichtungskörper 41, mit einem ersten Skischuhhalter 43 und einem zweiten Skischuhalter 44, die das vordere Ende der

Skischuhsole zumindest teilweise umgreifen, und einem ersten Verbindungsarm 45 und einem zweiten Verbindungsarm 46, die dazu hergerichtet sind, die zweite Haltevorrichtung 4 mit der ersten Haltevorrichtung 3 der Figur 1 zu verbinden, bevorzugt lösbar zu verbinden.

Der erste Verbindungsarm 45 und der zweite Verbindungsarm 46 weisen eine Eingriffsstruktur 45a, 46a, im Ausführungsbeispiel eine klauenförmige Eingriffsstruktur auf, mit der die zweite Haltevorrichtung 4 mit der ersten Haltevorrichtung 3 formschlüssig verbunden werden kann, indem die zweite Haltevorrichtung mit der Eingriffsstruktur 45a, 46a auf die Gelenkachsen A2, respektive A3, aufgeklickt wird. Die Verbindung der Gelenkachse A2 mit der Eingriffsstruktur 45a bildet dann ein Schwenkgelenk S2, die Gelenkachse A3 mit der Eingriffsstruktur 46a ein Schwenkgelenk S3. Da die Gelenkachsen A2 und A3 eine gemeinsame Schwenkachse S23 (Figur 1) für die zweite Haltevorrichtung 4 bilden, kann die zweite Haltevorrichtung 4 um diese gemeinsame Schwenkachse S23 relativ zur ersten Haltevorrichtung 3 verschwenkt werden, insbesondere an die erste Haltvorrichtung 3 angeschwenkt und von der ersten Haltevorrichtung 3 weggeschwenkt werden.

Mit den Verbindungsarmen 45, 46 verbunden ist eine Sicherungseinrichtung 6. Die Sicherungseinrichtung 6 umfasst einen ersten Sicherungsarm 61 und einen zweiten Sicherungsarm 62 und eine Sicherungsplatte 63, die den ersten Sicherungsarm 61 und den zweiten Sicherungsarm 62 an einem Ende verbindet, so dass die Sicherungseinrichtung 6 im Wesentlichen eine U-Form hat. Das geschlossene Ende des U ist dem Haltevorrichtungskörper 41 zugewandt, die offenen Enden, die einen Eingriff 61a, 62a des ersten Sicherungsarms 61 und des zweiten Sicherungsarms 62 bilden, sind hakenförmig geformt. Die Sicherungseinrichtung 6 und der Haltevorrichtungskörper 41 sind schwenkbar miteinander verbunden. Dazu weist der erste Verbindungsarm 45 eine Durchgangsöffnung 45b auf und der erste Sicherungsarm 61 weist eine nicht sichtbare Durchgangsöffnung auf. Durch die beiden Durchgangsöffnungen 45b erstreckt sich eine Gelenkachse A4, die ein Schwenkgelenk S4 mit bildet. Der zweite Verbindungsarm 46 hat eine nicht zu sehende Durchgangsöffnung, der zweite Sicherungsarm 62 eine Durchgangsöffnung 62b, die von einer Gelenkachse A5 durchgriffen werden, um eine Schwenkgelenk S5 zu bilden. Das Schwenkgelenk S4 und das Schwenkgelenk S5 bilden eine gemeinsame Schwenkachse S45, um welche die Sicherungseinrichtung 6 relativ zum Haltevorrichtungskörper 41 verschwenkt werden kann. Die Sicherungseinrichtung 6 ist im Ausführungsbeispiel zwischen dem ersten Verbindungsarm 45 und dem zweiten Verbindungsarm 46 angeordnet.

Die Schwenkachse S45 ist zwischen der Schwenkachse S23 und der Sicherungsplatte 63, im Ausführungsbeispiel näher an der Sicherungsplatte 63, angeordnet.

Ist die zweite Haltevorrichtung 4 vollständig an die erste Haltevorrichtung 3 angeschwenkt, sichert die Sicherungseinrichtung 6, die zweite Haltevorrichtung 4 in dieser Position, indem die Eingriffe 61a, 62a der Sicherungsarme 61, 62 unter die Gelenkachsen A2, A3 (Figur 1) greifen und so verhindern, dass sich die Eingriffsstruktur 45a, 46a der Verbindungsarme 45, 46, die im Ausführungsbeispiel klauenförmig ist, von dem Gelenkachsen A2, A3 ungewollt, zum Beispiel durch die Einwirkung von Schlagkräften bei der Abfahrt in unebenen Gelände, lösen können.

Die Sicherungseinrichtung 6, respektive der erste Sicherungsarm 61 und der zweite Sicherungsarm 62, umfasst ferner Anformungen 64, 65, die von einer der Seitenlängsseiten des ersten Sicherungsarm 61 und des zweiten Sicherungsarms 62 in einem Winkel von im Wesentlichen 90° abstehen. Die Anformung 64 steht von dem ersten Sicherungsarm 61 in Richtung des ersten Verbindungsarms 45 ab, und hat im Ausführungsbeispiel eine Länge quer zur Skilängsachse L, die größer ist, als eine Dicke des ersten Verbindungsarms 45. Gleiches gilt für die Anformung 65 entsprechend.

Schließlich umfasst der erste Verbindungsarm 45 bevorzugt ein Gegenhalteelement, das in der Ansicht nicht zu sehen ist, und der zweite Verbindungsarm 46 ein Gegenhalteelement 46c, das mit den am in Skilaufrichtung vorderen Ende der ersten Haltevorrichtung 3 gebildeten Halteelementen 91, 92 (Figur 1) zusammenwirken kann, um die zweite Haltevorrichtung 4 in von der ersten Haltevorrichtung 3 abgeschwenkter Position für zum Beispiel einen Aufstieg zu sichern.

Der erste Skischuhhalter 43 ist in einem Schwenkgelenk S0 mit dem Haltevorrichtungskörper 41 verbunden, der zweite Skischuhhalter 44 ist in einem Schwenkgelenk S1 mit dem Haltevorrichtungskörper 41 verbunden. Ein Federelement 9 (siehe Figur 6) spannt die beiden Skischuhalter 43, 44 in bekannter Weise aufeinander zu, so dass die beiden Skischuhhalter 43, 44 bei einer Abfahrt mit dem Vorderbacken 1 seitlich gegen die Skischuhsohle gedrückt werden, dabei die Skischuhsole an einem vorderen Ende von oben und/oder seitlich umgreifen und so den Skischuh in der Skibindung sichern. Die Kraft des Federelements 9 kann in bekannter Weise eingestellt und die eingestellt Härte der Bindung kann in einem Fenster 10 im Haltevorrichtungskörper 41 abgelesen werden. Im Ausführungsbeispiel bildet ein U-förmiger Draht 93 die Gelenkachsen für das Schwenkgelenk S0 und das Schwenkgelenk S1, wobei der Draht 93, respektive die beiden offenen Enden des Drahts 93, von oben durch Öffnungen im Haltevorrichtungskörper 41 und durch die Skischuhhalter 43, 44 gesteckt werden. Der Draht 93 ist in der Position, in der die Schwenkachsen für die Skischuhhalter 43, 44 bildet, in dem Haltevorrichtungskörper 41 gegen ein ungewolltes Herausarbeiten durch Form und/oder Kraftschluss gesichert.

Die zweite Haltevorrichtung 4 umfasst weiter eine Aufnahme 47, in die das Eingriffselement 31 der ersten Haltevorrichtung 3 eingreift, und eine nicht sichtbare Aufnahme, in die das Eingriffselement 32 der ersten Haltevorrichtung 3 eingreift, wenn der Vorderbacken 1 im Alpinmodus genutzt wird. Durch den Eingriff der Eingriffselemente 31, 32 in die Aufnahmen 47 wird die zweite Haltevorrichtung 4 gegen ein ungewolltes Lösen gesichert. Dazu werden, wie beim Sichern der ersten Haltevorrichtung 3, das erste Eingriffselement 31 und das zweite Eingriffselement 32 mit dem Spannhebel 5 aufeinander zu gespannt. Das bedeutet, dass die Aufnahmen 47, 48 bei dem Vorderbacken 1 in der Position für eine Abfahrt in exakt der gleiche Position relativ zur ersten Haltevorrichtung 3 liegen müssen, in der sich die Öffnungen in der Skischuhsohle für die Pins 31, 32 befinden, wenn der Vorderbacken 1' der Figur 1 für einen Aufstieg genutzt wird, befinden.

Die Figur 3 zeigt einen Vorderbacken 1 mit der ersten Haltevorrichtung 3 und der zweiten Haltevorrichtung 4, die von der ersten Haltevorrichtung 3 abgeschwenkt aber mit der ersten Haltevorrichtung 3 verbunden ist. In dieser Konfiguration kann der Vorderbacken 1 für einen Aufstieg genutzt werden. Damit die zweite Haltevorrichtung 4 dabei nicht ungewollt auf die erste Haltevorrichtung 3 zu schwenkt, greifen die Gegenhaltelemente 46c in die Haltelemente 91, 92 ein, um die zweite Haltevorrichtung 4 in der gezeigten Position lösbar zu halten und gegen ungewolltes Lösen zu sichern.

Zu sehen ist in dieser Position eine Anlagefläche 42a, an der ein vorderes Ende der Skischuhsohle anliegt, wenn der Skischuh in der für die Abfahrt hergerichteten Bindung (Figur 4) gehalten ist, und eine Auflagefläche 42, mit der der Skischuhhalter 44 auf einer freien Oberfläche eines vorderen Endes der Skischuhsohle aufliegt, wenn der Skischuh, respektive dessen vorderes Ende, für die Abfahrt in der zweiten Haltevorrichtung 4 gehalten wird..

Die Figur 4 zeigt den Vorderbacken 1 in einer Konfiguration, in der der Vorderbacken 1 bereit ist, einen Skischuh für eine Abfahrt aufzunehmen. Die zweite Haltevorrichtung 4 ist vollständig an die erste Haltevorrichtung 3 angeschwenkt, die Eingriffselemente 31, 32 der ersten Haltevorrichtung 3 greifen in die Aufnahmen 47 an der zweiten Haltevorrichtung 4 ein, und sichern so die zweite Haltvorrichtung 4 in der an die erste Haltevorrichtung 3 angeschwenkten Position gegen ein ungewolltes Lösen.

Die Figur 5 zeigt einen Schnitt durch den Vorderbacken 1 der Figur 4 entlang einer Bindungmittellängsachse BL. Hier ist zum ersten Mal das Federelement 9 zu sehen, dass auf den ersten Skischuhhalter 43 und den zweiten Skischuhhalter 44 wirkt, um die Skischuhhalter 43, 44 gegen die Skischuhsohle zu drücken. Gut zu erkennen ist auch das Haltelement 92, das mit dem Gegenhalteelement 46c zusammenwirkt, um die zweite Haltevorrichtung 4 in der mit der ersten Haltevorrichtung 3 verbundenen und von der ersten Haltevorrichtung 3 abgeschwenkten Position zu sichern. Die Schnittansicht zeigt auch ein Verstellelement 12, mit dem die Aufstandsplatte 7 mit Hilfe eines Werkzeugs verstellt werden kann.

Die Figur 6 zeigt einen weiteren Schnitt durch den Vorderbacken 1, wobei hier die zweite Haltevorrichtung 4 vollständig an die erste Haltevorrichtung 3 angeschwenkt und die Eingriffselemente 31, 32 der ersten Haltevorrichtung 3 in die Aufnahmen 47 der zweiten Haltevorrichtung 4 eingreifen, was an der gespannten Spannvorrichtung 5 zu sehen ist. Gut zu sehen ist hier die die Anlagefläche 42a, an der ein im dem Vorderbacken 1 gehaltener Skischuh mit dem vorderen Skisohlenende anliegt. Damit sich die Eingriffselemente 31, 32 in der Konfiguration für die Abfahrt nicht ungewollt aus den Aufnahmen 47, 48 lösen, ist es bei dem gezeigten Ausführungsbeispiel zusätzlich erforderlich, die Eingriffselemente 31, 32 durch Betätigung des Spannhebels 51, also Bewegen des Spannhebels 51 weg von der Skioberfläche, in der zweiten Position zu verriegeln.

Die Figur 7 zeigt in einer Detailansicht die Sicherungseinrichtung 5 kurz vor dem Schließen oder kurz nach dem Öffnen. Die zweite Haltevorrichtung 4 umgreift die Gelenkachse A1, A2, und verbindet dadurch die zweite Haltevorrichtung 4 formschlüssig mit der ersten Haltevorrichtung 3. Um zu verhindern, dass sich diese formschlüssige Verbindung ungewollt löst, wird jetzt die Sicherungseinrichtung 6 in Pfeilrichtung gedrückt, so dass das hakenförmige freie Ende 61a des Sicherungsarms 61 die Gelenkachse A2 teilweise umgreift oder untergreift und dadurch verhindert, dass die zweite Haltevorrichtung 4 sich von der Gelenkachse A2 lösen kann. Zum Schließen der Sicherungseinrichtung 6 wird manuell oder zum Beispiel mittels einer Skistockspitze Druck auf die Anformung 64 ausgeübt. Zum Lösen der Sicherungseinrichtung 6 vor dem Trennen der zweiten Haltevorrichtung 4 von der ersten Haltevorrichtung 3 wird umgekehrt vorgegangen.

Figur 8 zeigt den Vorderbacken 1 mit einem zusätzlichen Verriegelungselement 8 (Figur 9). Das Verriegelungselement 8 umfasst eine Anlagefläche 83 für das vordere Ende einer Skischuhsohle, die im Ausführungsbeispiel mittig zwischen dem ersten Skisohlenhalter 43 und dem zweiten Skisohlenhalter 44 angeordnet ist. Die Anlagefläche 83 steht entgegen der Skilaufrichtung vor eine Anlagefläche 42a des Haltevorrichtungskörpers 41 vor, so dass die Anlagefläche 83 des Verriegelungselements 8 in Kontakt mit dem vorderen Ende der Skischuhsohle kommt, bevor diese an der Anlagefläche 42a der Halterungsgehäuses 41 in Anlage kommt. Das Verriegelungselement 8 ist im Haltevorrichtungskörper 41 der zweiten Haltevorrichtung 4 beweglich gelagert, so dass das Verriegelungselement 8 aus einer Freigabeposition in Skilaufrichtung in das Haltevorrichtungskörper 41 hinein in eine Verriegelungsposition bewegt werden kann.

Das Verriegelungselement 8 stellt sicher, dass sich die Eingriffselemente 31, 32 in der Konfiguration für die Abfahrt nicht ungewollt aus den Aufnahmen 47, 48 lösen, solange sich ein Skischuh im Vorderbacken 1 befindet. Damit ist in der Konfiguration für die Abfahrt kein zusätzliches Verriegeln der Eingriffselemente 31, 32 durch Betätigung des Spannhebels 51, wie in der Ausführung nach Fig. 1 bis 7 erläutert, erforderlich und kann demnach auch nicht durch den Nutzer vergessen werden.

Die Figur 9 zeigt das Verriegelungselement 8 umfasst einen Verriegelungskörper 81, ein vom Verriegelungskörper 81 vorstehenden Nase 82, den Anschlag 83 und eine Fläche 84, die als Widerlager für eine Federelement 11 dient, das das Verriegelungselement 8 in die Freigabeposition vorspannt. Der Verriegelungskörper 81, die Nase 82, der Anschlag 83 und die Fläche 84, die eine Anschlagsfläche für ein Federelement 11 bildet, die das Verriegelungselement 8 in die in der Figur 9 gezeigte Entspannungsposition vorspannt, sind im Ausführungsbeispiel als ein einziges Teil ausgebildet, wie in der Figur 9, die ein Schnitt durch den Vorderbacken 1 entlang der Backenlängsachse BL zeigt, gut zu erkennen ist.

Steigt ein Nutzer mit einem ein Skischuh in den Vorderbacken 1 der Figur 8 ein, so kommt das vordere Ende der Skischuhsohle des Skischuhs zunächst mit dem Anschlag 83 in Kontakt und verdrängt das Verriegelungselement 8 in Skilaufrichtung. Dadurch wird die Nase 82 in eine Position bewegt, in der sie die Spannvorrichtung 5 verriegelt, das heißt, verhindert, dass die Spannvorrichtung 5, respektive der Spannhebel 51, von Hand oder mit Hilfe des Skistocks bewegt werden kann, um die Eingriffselemente 31, 32 der ersten Haltevorrichtung 3 aus den Aufnahmen 47, 48 der zweiten Aufnahmevorrichtung 4 zu bewegen. Dieser Zustand, in der das Verriegelungselement 8 gegen die Kraft des Federelements 11 in eine Verriegelungsposition bewegt wurde, ist in der Figur 10 abgebildet. Die Anlagefläche 83 des Verriegelungselements 8 und die Anlagefläche 42a des Haltevorrichtungskörpers 41 sind jetzt in einer Ebene, das heißt, plan zueinander. Die Nase 82 liegt auf einer Oberfläche des Spannelements 52 auf oder liegt unmittelbar über einer ihm zugewandten Oberfläche des Spannelements 52, so dass die Spannvorrichtung 5 nicht gelöst werden kann.

Die Figuren 11 und 12 zeigen einen weiteren Vorderbacken 1‴ mit einer alternative Lösung, wie die zweite Haltevorrichtung 4 so mit der Basis 2 verbunden werden kann, dass es relativ zur ersten Haltevorrichtung 3 in Skilängsrichtung verschwenkt werden kann, um von einem Tourenmodus der Skibindung in einen Abfahrtsmodus zu wechseln. Als Verbindungselemente dienen zwei Splinte 200, die verliersicher mit der Basis 2 verbunden sind, und aus der in der Figur 11 gezeigten ersten Position, in der sie das zweite Halteelement 4 mit der Basis 2 schwenkbar verbinden, in die in der Figur 12 gezeigte zweite Position bewegt werden können, in der die zweite Haltevorrichtung 4 von der Basis 2 abgenommen werden kann, um beispielsweise für den Aufstieg im Tourenmodus das Gewicht des Skis zu reduzieren. Bevorzugt werden die Splinte 200 von Hand in die erste und in die zweite Position bewegt, weniger bevorzugt mit Hilfe eines Werkzeugs. Jeder der beiden Splinte 100 weist einen Sprengring 201 auf, der ihn in der Basis 2 sichert, damit der Splint 200 nicht ungewollt aus der Führung in der Basis 2 fällt. Dabei kann die Bewegung des Splints 200 eine einfache lineare Bewegung sein, oder ein Drehbewegung, wie ein Schraubbewegung, oder eine kombinierte Bewegung, bei der der Splint 200 linear bewegt und dabei oder zum Beispiel in einer oder beiden seiner jeweiligen Endposition gedreht wird, um den Splint 200 in der jeweiligen Endposition in der Basis 2 festzulegen, das heißt, zu sichern. Die Sicherung des Splints 200 in der jeweiligen Endposition kann in bekannter Weise durch Formschluss und/oder durch Kraftschluss erfolgen.

Zum Verbinden der zweiten Halteinrichtung 4 mit der Basis 2 durchgreift der Splint 200 einen Teil eines Außengehäuses der Basis 2, greift durch die zweite Haltevorrichtung 4 und anschließend in einen weiteren Teil der Basis 2, der zwischen den beiden Verbindungsarmen 45, 46 der zweiten Haltevorrichtung 4 gebildet ist.

Anders als der Vorderbacken 1 der Figur 1 bis 10, umfasst der Vorderbacken 1‴ der Figuren 11 und 12 einen Bügel 100, der über das Ende der zweiten Haltevorrichtung 4 greift, welches im Abfahrtmodus der Skibindung dem Skischuh zugewandt ist. Der Bügel 100 bildet beispielsweise ein Versteifungselement für die zweite Haltevorrichtung 4 und kann als Schneeabstreifer benutzt werden, um vor dem Einstieg in die Bindung die Sohlenunterseite des Skischuhs von Schnee zu befreien.

## Patentansprüche

1. Vorderbackenaufsatz für eine Skibindung zum Halten eines vorderen Sohlenendes eines Skischuhs, wobei der Vorderbackenaufsatz umfasst:
eine zweite Haltevorrichtung (4), mit der der Skischuh an dem vorderen Skischuhende für eine Abfahrt mit dem Ski verbindbar ist, wobei die zweite Haltevorrichtung (4) eine erste Konfiguration für die Abfahrt aufweist, in welcher die zweite Haltevorrichtung (4) mit dem vorderen Sohlenende des Skischuhs in Kontakt ist, und eine zweite Konfiguration für den Aufstieg aufweist, in welcher die zweite Haltevorrichtung (4) mit dem vorderen Sohlenende des Skischuhs außer Kontakt ist,
wobei die zweite Haltevorrichtung (4) in der ersten Konfiguration für die Abfahrt mit einer Basis (2) oder einem Backenkörper gekoppelt ist,
wobei die zweite Haltevorrichtung (4) von der Basis (2) oder dem Backenkörper bevorzugt manuell abnehmbar ausgeführt ist,
wobei die zweite Haltevorrichtung (4) einen Haltevorrichtungskörper (41), einen ersten Skischuhhalter (43), der das vordere Sohlenende zumindest seitlich umgreift, umfasst, wobei der erste Skischuhhalter mit dem Haltevorrichtungskörper (41) in einem ersten Schwenkgelenk (S0) verbunden ist, einen zweiten Skischuhhalter (44), der das vordere Sohlenende zumindest seitlich umgreift, wobei der zweite Skischuhhalter mit dem Haltevorrichtungskörper (41) in einem zweiten Schwenkgelenk (S1) verbunden ist, wenigstens ein Federelement (9), das den ersten Skischuhhalter (43) und den zweiten Skischuhhalter (44) aufeinander zu spannt, und wenigstens eine Verbindungsvorrichtung, welche die zweite Haltevorrichtung (4) lösbar mit der Basis (2) oder dem Backenkörper verbindet, umfasst,
**dadurch gekennzeichnet, dass**
die Verbindungsvorrichtung an einem freien Ende eine Eingriffsstruktur (45a, 46a) aufweist, welche mit einer Gegeneingriffsstruktur, die von der Basis (2) oder dem Backenkörper umfasst ist, zusammenwirkt, um die zweite Haltevorrichtung (4) mit der Basis (2) oder dem Backenkörper lösbar, bevorzug manuell lösbar, zu verbinden, wobei die Eingriffsstruktur (45a, 46a) und die Gegeneingriffsstruktur eine Gelenkachse (A2) bilden, um die die zweite Haltevorrichtung (4) relativ zu Basis (2) oder dem Backenkörper verschwenkbar ist.

2. Vorderbackenaufsatz nach Anspruch 1, wobei ein Verriegelungselement (8) zwischen dem ersten Skischuhhalter (43) und dem zweiten Skischuhhalter (44) angeordnet ist und bevorzugt im Haltevorrichtungskörper (41) linear geführt ist.

3. Vorderbackenaufsatz nach Anspruch 2, wobei die Verbindungsvorrichtung einen ersten Verbindungsarm (45), der starr mit dem Haltevorrichtungskörper (41) verbunden oder von dem Haltevorrichtungskörper (41) gebildet ist, und einen zweiten Verbindungsarm (46), der starr mit dem Haltevorrichtungskörper (41) verbunden oder von dem Haltevorrichtungskörper (41) gebildet ist, umfasst, und der erste Verbindungarm (45) und der zweite Verbindungsarm (46) parallel zueinander und beabstandet voneinander angeordnet sind.

4. Skibindung mit einem Vorderbacken (1) und einem Hinterbacken zum Halten eines hinteren Sohlenendes eines Skischuhs, wobei der Vorderbacken (1) umfasst:
die Basis (2), mit der der Vorderbacken (1) mit einem Ski verbunden werden kann,
den Backenkörper, der mit der Basis (2) verbunden oder verbindbar ist, oder die Basis (2) mitbildet,
eine erste Haltevorrichtung (3), mit der ein Skischuh am vorderen Skischuhende für einen Aufstieg mit dem Ski verbindbar ist, wobei die erste Haltevorrichtung (3) eine Gelenkachse (A1) definiert, um die der Skischuh mit seinem vorderen Skischuhende verschwenkbar ist und
den Vorderbackenaufsatz nach einem der Ansprüche 1 oder 2 mit der zweiten Haltevorrichtung (4).

5. Skibindung nach Anspruch 4, wobei die erste Haltevorrichtung (3) wenigstens ein erstes, bevorzugt ein erstes und ein zweites Eingriffselement (31, 32) umfasst, die aus einer ersten Position, in der sie einen ersten Abstand zueinander haben, aufeinander zu in eine zweite Position bewegbar sind, in der sie einen zweiten Abstand zueinander haben, der kleiner ist, als der erste Abstand, wobei über eine Spannvorrichtung (5) das erste Eingriffselement (31) und das zweite Eingriffselement (32) in die zweite Position bewegbar sind und in der zweiten Position gehalten werden.

6. Skibindung nach Anspruch 5, wobei die zweite Haltevorrichtung (4) wenigstens eine Aufnahmeöffnung (47) hat, in die ein Sicherungselement zum Festlegen der zweiten Haltevorrichtung (4) in der ersten Konfiguration für die Abfahrt eingreifen kann, wobei das Sicherungselement ein Eingriffselement (31, 32) der ersten Haltevorrichtung (3) ist.

7. Skibindung nach einem der drei vorgehenden Ansprüche, wobei die zweite Haltevorrichtung (4) ferner eine Sicherungseinrichtung (6) umfasst, die in wenigstens einem Schwenkgelenk (S4, S5) oder einer Schwenkachse (S45) schwenkbar mit dem Haltevorrichtungskörper (41) verbunden ist, wobei die Schwenkachse (S45) im Wesentlichen parallel zu der Gelenkachse (S23) verläuft.

8. Skibindung nach dem vorhergehenden Anspruch, wobei die Sicherungseinrichtung (6) wenigstens einen Sicherungsarm (61, 62) oder einen ersten Sicherungsarm (61), einen zweiten Sicherungsarm (62) und eine Sicherungsplatte (63), die den ersten Sicherungsarm (61) und den zweiten Sicherungsarm (62) an einem Ende miteinander verbindet, aufweist, und wobei der wenigstens eine Sicherungsarm (61, 62) oder der erste Sicherungsarm (61) und der zweite Sicherungsarm (62) an einem freien Ende je einen Eingriff (61a, 62a) bilden, wobei jeder der Eingriffe (61a, 62a) mit der Gegeneingriffsstruktur des Vorderbackenaufsatzes verbindbar ist.

9. Skibindung nach einem der zwei vorhergehenden Ansprüche, wobei der wenigstens eine Sicherungsarm (61, 62) oder der erste Sicherungsarm (61) und/oder der zweite Sicherungsarm (62) an einer dem Ski zugewandten Unterseite eine nach außen vorstehende Anformung (64, 65) hat/haben.

10. Skibindung nach einem der drei vorhergehenden Ansprüche, wobei die Sicherungseinrichtung (6) zwischen dem ersten Verbindungsarm (45) und dem zweiten Verbindungsarm (46) angeordnet ist.

11. Skibindung nach einem der Ansprüche 4 bis 10, wobei der Vorderbacken (1) ferner eine Verriegelungselement (8) umfasst, das die Spannvorrichtung (5) in der zweiten Position verriegelt, wenn ein Skischuh in der zweiten Haltevorrichtung (4) gehalten ist.

12. Skibindung nach dem vorhergehenden Anspruch, wobei das Verriegelungselement (8`) einen Verriegelungskörper (81), ein vom Verriegelungskörper (81) vorstehenden Nase (82), eine Anlagefläche (83) für ein vorderes Ende einer Skischuhsohle und eine Fläche (84), die als Widerlager für ein Federelement (11) dient, umfasst, und wobei die Anlagefläche (83) bei einem Einstieg mit einem Skischuh in die Skibindung von einer Skischuhsohlenvorderseite kontaktiert wird, und das Verriegelungselement (8) beim weiteren Einstieg in Skilaufrichtung aus einer Freigabeposition in eine Verriegelungsposition bewegbar ist.

13. Skibindung nach dem vorhergehenden Anspruch, wobei das Federelement (11) das Verriegelungselement (8) in die Freigabeposition vorspannt und das Verriegelungselement (8) gegen die Kraft des Federelements (11) in die Verriegelungsposition bewegbar ist, und wobei in der Verriegelungsposition die vom Verriegelungskörper (81) vorstehende Nase (82) bevorzugt verhindert, dass die Spannvorrichtung (5) von der zweiten Position in die erste Position bewegbar ist.

## Claims

1. A front jaw attachment for a ski binding for holding a front end of the sole of a ski boot, wherein the front jaw attachment comprises:
a second holding device (4) using which the ski boot can be connected to the ski at the front end of the ski boot for descending, wherein the second holding device (4) exhibits a first configuration for descending, in which the second holding device (4) is in contact with the front end of the sole of the ski boot, and a second configuration for ascending, in which the second holding device (4) is out of contact with the front end of the sole of the ski boot,
wherein in the first configuration for descending, the second holding device (4) is coupled to a base (2) or a jaw body,
wherein the second holding device (4) is embodied such that it can be removed, preferably manually removed, from the base (2) or the jaw body,
wherein the second holding device (4) comprises: a holding device body (41); a first ski boot retainer (43) which encompasses the front end of the sole at least laterally, wherein the first ski boot retainer (43) is connected to the holding device body (41) in a first pivot joint (S0); a second ski boot retainer (44) which encompasses the front end of the sole at least laterally, wherein the second ski boot retainer (44) is connected to the holding device body (41) in a second pivot joint (S1); at least one spring element (9) which tenses the first ski boot retainer (43) and the second ski boot retainer (44) towards each other; and at least one connecting device which detachably connects the second holding device (4) to the base (2) or the jaw body,
**characterised in that**
wherein a free end of the connecting device comprises an engaging structure (45a, 46a) which co-operates with a complementary engaging structure which is comprised by the base (2) or the jaw body, in order to detachably, preferably manually detachably, connect the second holding device (4) to the base (2) or the jaw body, wherein the engaging structure (45a, 46a) and the complementary engaging structure form a joint axis (A2) about which the second holding device (4) can be pivoted relative to the base (2) or the jaw body.

2. The front jaw attachment according to claim 1, wherein a latching element (8) is arranged between the first ski boot retainer (43) and the second ski boot retainer (44) and is preferably guided linearly in the holding device body (41).

3. The front jaw attachment according to claim 2, wherein the connecting device comprises a first connecting arm (45), which is rigidly connected to or formed by the holding device body (41), and a second connecting arm (46) which is rigidly connected to or formed by the holding device body (41), and the first connecting arm (45) and the second connecting arm (46) are arranged parallel to each other and spaced from each other.

4. A ski binding comprising a front jaw (1) and a rear jaw for holding a rear end of the sole of a ski boot, wherein the front jaw (1) comprises:
the base (2) according to claim 1, via which the front jaw (1) can be connected to a ski;
the jaw body according to claim 1 which is or can be connected to the base (2) or forms part of the base (2);
a first holding device (3) using which the ski boot can be connected to the ski at the front end of the ski boot for ascending, wherein the first holding device (3) defines a joint axis (A1) about which the ski boot can be pivoted via its front end; and
the front jaw attachment according to any one of claims 1 to 3 comprising the second holding device (4).

5. The ski binding according to claim 4, wherein the first holding device (3) comprises at least one first engaging element, preferably a first and a second engaging element (31, 32), which can be moved from a first position, in which they have a first distance from each other, towards each other into a second position in which they have a second distance from each other which is smaller than the first distance, wherein the first engaging element (31) and the second engaging element (32) can be moved into the second position and held in the second position by a tensing device (5).

6. The ski binding according to claim 5, wherein the second holding device (4) has at least one receptacle opening (47) with which a securing element can engage in order to fix the second holding device (4) in the first configuration for descending, wherein the securing element is an engaging element (31; 32) of the first holding device (3).

7. The ski binding according to any one of the preceding three claims, wherein the second holding device (4) also comprises a securing device (6) which is connected to the holding device body (41) such that it can be pivoted in at least one pivot joint (S4, S5) or pivot axis (S45), wherein the pivot axis (S45) extends substantially parallel to a joint axis (S23).

8. The ski binding according to the preceding claim, wherein the securing device (6) comprises at least one securing arm (61, 62) or a first securing arm (61), a second securing arm (62) and a securing plate (63) which connects the first securing arm (61) and the second securing arm (62) to each other at one end, and wherein a free end of the at least one securing arm (61, 62) or a free end of the first securing arm (61) and the second securing arm (62) each form an engagement (61a, 62a), wherein each of the engagements (61a, 62a) can preferably be connected to the complementary engaging structure of the front jaw attachment.

9. The ski binding according to any one of the preceding two claims, wherein the at least one securing arm (61, 62) or the first securing arm (61) and/or the second securing arm (62) has/have an outwardly protruding moulded part (64, 65) on a lower side facing the ski.

10. The ski binding according to any one of the preceding three claims, wherein the securing device (6) is arranged between the first connecting arm (45) and the second connecting arm (46).

11. The ski binding according to any one of claims 4 to 10, wherein the front jaw (1) also comprises a latching element (8) which latches the tensing device (5) in the second position when a ski boot is being held in the second holding device (4).

12. The ski binding according to the preceding claim, wherein the latching element (8) comprises: a latching body (81); a stud (82) which protrudes from the latching body (81); an abutting area (83) for a front end of a sole of the ski boot; and an area (84) which serves as a counter bearing for a spring element (11); and wherein the abutting area (83) is contacted by a front side of the sole of the ski boot when stepping into the ski binding wearing a ski boot, and the latching element (8) can be moved from a release position into a latching position when stepping in further in the skiing direction.

13. The ski binding according to the preceding claim, wherein the spring element (11) biases the latching element (8) into the release position, and the latching element (8) can be moved into the latching position against the force of the spring element (11), and wherein in the latching position, the stud (82) which protrudes from the latching body (81) preferably prevents the tensing device (5) from being able to be moved from the second position into the first position.

## Revendications

1. Élément rapporté de mâchoire avant pour une fixation de ski pour maintenir une extrémité de semelle avant d'une chaussure de ski, l'élément rapporté de mâchoire avant comprenant :
un second dispositif de maintien (4) par lequel la chaussure de ski peut être reliée au ski à l'extrémité avant de la chaussure de ski pour une descente, le second dispositif de maintien (4) présentant une première configuration pour la descente, dans laquelle le second dispositif de maintien (4) est en contact avec l'extrémité de semelle avant de la chaussure de ski, et une seconde configuration pour la montée, dans laquelle le second dispositif de maintien (4) est hors de contact avec l'extrémité de semelle avant de la chaussure de ski,
le second dispositif de maintien (4) étant couplé à une base (2) ou à un corps de mâchoire dans la première configuration pour la descente,
le second dispositif de maintien (4) étant de préférence réalisé pour être détachable manuellement de la base (2) ou du corps de mâchoire,
le second dispositif de maintien (4) comprenant : un corps de dispositif de maintien (41) ; un premier support de chaussure de ski (43) s'engageant au moins latéralement autour de l'extrémité de semelle avant, le premier support de chaussure de ski (43) étant relié au corps de dispositif de maintien (41) dans une première articulation de pivotement (S0) ; un second support de chaussure de ski (44) s'engageant au moins latéralement autour de l'extrémité de semelle avant, le second support de chaussure de ski (44) étant relié au corps de dispositif de maintien (41) dans une seconde articulation de pivotement (S1) ; au moins un élément à ressort (9) serrant le premier support de chaussure de ski (43) et le second support de chaussure de ski (44) l'un vers l'autre ; et au moins un dispositif de liaison reliant de manière amovible le second dispositif de maintien (4) à la base (2) ou au corps de mâchoire,
**caractérisé en ce que**
le dispositif de liaison présente à une extrémité libre une structure d'engagement (45a, 46a) coopérant avec une structure d'engagement complémentaire que comprend la base (2) ou le corps de mâchoire afin de relier le second dispositif de maintien (4) de manière amovible, de préférence de manière amovible manuellement, à la base (2) ou au corps de mâchoire, la structure d'engagement (45a, 46a) et la structure d'engagement complémentaire formant un axe d'articulation (A2) autour duquel le second dispositif de maintien (4) peut être pivoté par rapport à la base (2) ou au corps de mâchoire.

2. Élément rapporté de mâchoire avant selon la revendication 1, dans lequel un élément de verrouillage (8) est disposé entre le premier support de chaussure de ski (43) et le second support de chaussure de ski (44) et guidé de préférence linéairement dans le corps de dispositif de maintien (41).

3. Élément rapporté de mâchoire avant selon la revendication 2, dans lequel le dispositif de liaison comprend un premier bras de liaison (45) relié rigidement au corps de dispositif de maintien (41) ou formé par le corps de dispositif de maintien (41), et un second bras de liaison (46) relié rigidement au corps de dispositif de maintien (41) ou formé par le corps de dispositif de maintien (41), le premier bras de liaison (45) et le second bras de liaison (46) étant disposés parallèlement l'un à l'autre et à distance l'un à l'autre.

4. Fixation de ski comprenant une mâchoire avant (1) et une mâchoire arrière pour maintenir une extrémité de semelle arrière d'une chaussure de ski, la mâchoire avant (1) comprenant :
la base (2) selon la revendication 1 par laquelle la mâchoire avant (1) peut être reliée à un ski ;
le corps de mâchoire selon la revendication 1 relié ou pouvant être relié à la base (2) ou contribuant à la formation de la base (2) ;
un premier dispositif de maintien (3) par lequel la chaussure de ski peut être reliée au ski à l'extrémité avant de la chaussure de ski pour une montée, le premier dispositif de maintien (3) définissant un axe d'articulation (A1) autour duquel la chaussure de ski peut être pivotée à l'extrémité avant de la chaussure de ski ; et
l'élément rapporté de mâchoire avant selon l'une quelconque des revendications 1 à 3 comprenant le second dispositif de maintien (4).

5. Fixation de ski selon la revendication 4, dans laquelle le premier dispositif de maintien (3) comprend au moins un premier élément d'engagement, de préférence un premier et un second élément d'engagement (31, 32) déplaçables l'un vers l'autre depuis une première position, dans laquelle ils sont à une première distance l'un par rapport à l'autre, vers une seconde position dans laquelle ils sont à une seconde distance l'un par rapport à l'autre, la seconde distance étant inférieure à la première distance, le premier élément d'engagement (31) et le second élément d'engagement (32) étant déplaçables vers la seconde position et maintenus dans la seconde position par un dispositif de serrage (5).

6. Fixation de ski selon la revendication 5, dans laquelle le second dispositif de maintien (4) présente au moins une ouverture de réception (47) dans laquelle peut s'engager un élément de blocage pour fixer le second dispositif de maintien (4) dans la première configuration pour la descente, l'élément de blocage étant un élément d'engagement (31 ; 32) du premier dispositif de maintien (3).

7. Fixation de ski selon l'une quelconque des trois revendications précédentes, dans laquelle le second dispositif de maintien (4) comprend en outre un dispositif de blocage (6) relié de manière pivotante au corps de dispositif de maintien (41) dans au moins une articulation de pivotement (S4, S5) ou un axe de pivotement (S45), l'axe de pivotement (S45) s'étendant essentiellement parallèlement à un axe d'articulation (S23).

8. Fixation de ski selon la revendication précédente, dans laquelle le dispositif de blocage (6) présente au moins un bras de blocage (61, 62) ou un premier bras de blocage (61), un second bras de blocage (62) et une plaque de blocage (63) reliant le premier bras de blocage (61) et le second bras de blocage (62) l'un à l'autre à une extrémité, ledit au moins un bras de blocage (61, 62) ou le premier bras de blocage (61) et le second bras de blocage (62) formant chacun à une extrémité libre un engagement (61a, 62a), chacun des engagements (61a, 62a) pouvant être relié à la structure d'engagement complémentaire de l'élément rapporté de mâchoire avant.

9. Fixation de ski selon l'une quelconque des deux revendications précédentes, dans laquelle ledit au moins un bras de blocage (61, 62) ou le premier bras de blocage (61) et / ou le second bras de blocage (62) présente/présentent un surmoulage (64, 65) faisant saillie vers l'extérieur sur un côté inférieur faisant face au ski.

10. Fixation de ski selon l'une quelconque des trois revendications précédentes, dans laquelle le dispositif de blocage (6) est disposé entre le premier bras de liaison (45) et le second bras de liaison (46).

11. Fixation de ski selon l'une quelconque des revendications 4 à 10, dans laquelle la mâchoire avant (1) comprend en outre un élément de verrouillage (8) verrouillant le dispositif de serrage (5) dans la seconde position lorsqu'une chaussure de ski est maintenue dans le second dispositif de maintien (4).

12. Fixation de ski selon la revendication précédente, dans laquelle l'élément de verrouillage (8) comprend un corps de verrouillage (81), un nez (82) faisant saillie du corps de verrouillage (81), une surface de contact (83) pour une extrémité avant d'une semelle de chaussure de ski et une surface (84) servant de butée pour un élément à ressort (11), la surface de contact (83) étant contactée par un côté avant de semelle de chaussure de ski lors de l'entrée d'une chaussure de ski dans la fixation de ski, l'élément de verrouillage (8) étant déplaçable depuis une position de déverrouillage vers une position de verrouillage lors de l'entrée continuée en direction de mouvement de ski.

13. Fixation de ski selon la revendication précédente, dans laquelle l'élément à ressort (11) sollicite l'élément de verrouillage (8) vers la position de déverrouillage, l'élément de verrouillage (8) étant déplaçable vers la position de verrouillage à l'encontre de la force de l'élément à ressort (11), le nez (82) faisant saillie du corps de verrouillage (81) empêchant de préférence dans la position de verrouillage que le dispositif de serrage (5) est déplaçable depuis la seconde position vers la première position.
